# EUROPÄISCHE PATENTSCHRIFT

(11) **EP 0 431 098 B1**
(45) Veröffentlichungstag und Bekanntmachung des Hinweises auf die Patenterteilung: **11.01.1995**
(21) Anmeldenummer: 90908158.0
(22) Anmeldetag: 11.05.1990
(51) Int. Cl.: F41H 3/00

(54) **ENTFALTBARER SCHEINKÖRPER FÜR TARNZWECKE**
FOLDABLE DUMMY OBJECT FOR CAMOUFLAGE PURPOSES
ELEMENT DE CAMOUFLAGE PLIABLE

(30) Priorität: 31.05.1989 AT 1308/89
(43) Veröffentlichungstag der Anmeldung: 12.06.1991
(73) Patentinhaber: BARRACUDA Technologies Aktiebolag, 594 OO Gamleby (SE)
(72) Erfinder: GRETZMACHER, Floris, Dipl.-Ing., A-1110 Wien (AT); PATZAK, Gerhard, A-1140 Wien (AT)
(74) Vertreter: Grennberg, Erik Bertil
(86) Internationale Anmeldenummer: AT9000044
(87) Internationale Veröffentlichungsnummer: WO9015301

(56) Entgegenhaltungen:
- DE-B- 1 453 898
- FR-A- 831 596
- US-A- 4 108 191

## Beschreibung

Die Erfindung bezieht sich auf eine Vorrichtung zur Tarnung in Form eines entfaltbaren, unregelmässigen Scheinkörpers gemäss dem Oberbegriff des Patentanspruchs 1. Sie sollte auf dem zu tarnenden Objekt unter Berücksichtigung gestaltstheoretischer Gesetzmässigkeiten verteilt angeordnet werden, um dessen Erkennbarkeit durch menschliche Beobachter sowie Bilderfassung mittels Sensoren (allenfalls mit Computerunterstützung) vermeiden bzw. verhindern zu helfen.

Eine Vorrichtung gemäss dem Oberbegriff des Anspruchs 1 ist aus der DE-B-14 53 898 bekannt, die prinzipiell als ein Regenschirm aufgebaut und zum Zweck der Tarnung mit Tarnmaterial versehen ist. Wie bei Regenschirmen üblich enden die Stangen ungestützt im freien Raum.

Andere bekannte Vorrichtungen dieser Art bestehen aus Abstützgestängen, die auf das militärische Objekt aufsteckbar oder in die vorgesehene Lage schwenkbar sind (DE-A-3501611) sowie DE-C-2558371, CH-A-594867), und einem Tarnnetz, das über militärisches Objekt und Gestänge aufgebracht wird. Derart werden zwar die leicht erkennbaren Konturen des militärischen Objektes verschleiert, es tritt aber eine erhebliche Flächen- bzw. Volumensvergrösserung des zu tarnenden Gegenstandes ein. Zudem hängt infolge der Schwerkraft das Tarnnetz im nichtunterstützten Bereich durch. Es bilden sich damit in der Natur nicht vorhandene konkave Flächen aus. Bei Ausbildung von Glanz (bzw. glanzähnlichem Verhalten) auf diesen konkaven Flächen kann es zur Fokussierung desselben auf Brennpunkte in grösseren Entfernungen des zu tarnenden Gegenstandes kommen (Prinzip des Hohlspiegels). Grosse Flächen können auch nur geringfügig durch eine Verbreiterung des Auflageortes des Tarnnetzes auf den Stangenenden in Form bekannter tellerförmiger Unterstützungselemente oder speziell konstruierter Zusatzgestänge (US-A-4,441, 518) von der Ausbildung derartiger durchhängender Flächen bewahrt werden. Bei Objekten mit grösseren flächenhaften Ausdehnungen (beispielsweise Lastkraftwagen, Geschütze) müssen in der Regel grosse, aus einem einheitlichen Material (Tarnnetz) bestehende Flächen zur Erzielung ausreichender Tarnwirkung mit zusätzlichem Material (Äste, Zweige und dergleichen) versehen werden.

Für einzelne spezielle Objekte, wie Geschütze, gibt es Vorrichtungen, die zwischen einem das Geschütz überdeckenden Zustand und einem geöffneten, das Geschütz freigebenden Zustand verstellbar sind (CH-A-606972). Derartige Vorrichtungen erzeugen zwar vom Tarnnetz umspannte Raumkörper, es sind ihnen aber, da sie in ihrer Ausführung stark von der regelmässigen Konstruktion des militärischen Objektes abhängig sind, Grenzen in der Gestaltbarkeit ihrer Konturen gesetzt. Im geöffneten Zustand verliert die Vorrichtung einen Teil ihrer im geschlossenen Zustand erreichten Tarnwirkung.

Der Erfindung liegt die Aufgabe zugrunde, rasch auf- und abbaubare Tarnelemente herstellen zu können, die eine nur minimale Oberflächen- bzw. Volumensvergrösserung verursachen und durch ihre in erster Linie an den Aussenflächen aufgebrachte Tarnmaterialien sowie ihre räumliche Ausdehnung eine Verminderung der Wahrnehmbarkeit des militärischen Objektes bewirken. Dies wird nicht zuletzt erreicht durch Ausnutzung von Farb- und Helligkeitskontrasten wie auch durch Ausnutzung der durch die Scheinkörper hervorgerufenen natürlichen Schattengebung im sichtbaren Spektralbereich und durch Beeinflussung des Rückstrahlverhaltens in den anderen für Bildwahrnehmung nutzbaren Bereichen (wie Ultraviolett, Infrarot, Mikrowelle, Milimeterwelle).

Die gestellte Aufgabe wird erfindungsgemäss gelöst durch eine, die im Anspruch 1 angegebenen Merkmale aufweisende Vorrichtung, wie in der Einleitung erwähnt. Die Fixierung der freien Gestängeenden in den vorgesehenen Abständen relativ zueinander erfolgt durch Befestigung am Objekt, mittels Friktionshalt, Verspreizung oder durch eine zusätzliche, mit den Endpunkten verbundene Unterlage. Die gesamte Vorrichtung kann rasch und in ihrer vorgesehenen Form weitgehend reproduzierbar auf- und abgebaut werden.

Anhand der Figuren Fig. 1 bis Fig. 8 wird das Grundprinzip der Erfindung und einiger möglicher Ausführungsvarianten, verdeutlicht. Der Scheinkörper ist dabei jeqeils mit nur drei Stangen und immer in geöffnetem, also entfaltetem Zustand abgebildet.

Fig. 1 zeigt das flexible Aussengestänge mit dem gemeinsamen Verbindungspunkt (1) der einzelnen Stangen (2) und deren freie Enden (3).

Fig. 2 zeigt das auf das flexible Aussengestänge aufgebrachte Aussennetz (4) mit darauf aufgebrachtem Garnierungsmaterial (5).

Fig. 3 zeigt schematisch die erfindungsgemäßen Vorrichtungen (6), wie sie in einer, von Objekt- und Scheinkörpergröße abhängigen Anzahl, an geeigneten Stellen auf das zu tarnende Objekt (7) aufgebracht werden.

Fig. 4 zeigt ein Außengestänge für die erfindungsgemäße Vorrichtung in einer eine Ecke des zu tarnenden Objektes überspannenden Lage, wobei die freien Enden des Außengestänges mit einer flexiblen Unterlage (8) verbunden sind.

Fig. 5 zeigt schematisch eine spezielle Ausführungsform der Gestängeglieder (9) bzw. Gelenke für aus Gliederelernenten zusammengesetzte Stangen. Durch die Verdickung (10) wird verhindert, daß die Glieder auseinanderfallen können. Der gleiche Effekt könnte beispielsweise durch einen im Inneren der Gliederelemente als durchgehende Seele geführten Gummizug erreicht werden.

Fig. 6 zeigt das Prinzip einer völlig anderen Grundform der Gestängeglieder bzw. Gelenke, die eine Gelenkbewegung jeweils nur in einer Ebene bzw. Richtung zuläßt. Die Drehachsen (11) dieser Gelenke können zur Erzielung unregelmäßiger Raumkurven entsprechend gegeneinander versetzt sein.

Fig. 7 zeigt eine schematische Darstellung einer speziellen Ausführungsform, bei der die Verfestigung des Außengestänges durch eine eine Zugwirkung in Richtung Aufstandsfläche bewirkende elastische Verbindung (12) mit dem zu tarnenden Objekt erfolgt.

Fig. 8 zeigt schematisch eine sternförmige, nach oben einklappbare Verspreizungsvorrichtung (13). Aufwendigere Verspreizungsvorrichtungen, ähnlich wie bei Schirmen, sind verwendbar.

## Patentansprüche

1. Vorrichtung zur Tarnung in Form eines entfaltbaren Scheinkörpers mit mindestens drei an einem gemeinsamen Punkt endenden Stangen (2), an denen ein letzlich die Aussenhülle des Scheinkörpers darstellendes und dessen Form mitbestimmendes Tarnnetz (4) in beliebiger Ausführung befestigt ist, **dadurch gekennzeichnet**, dass die Stangen (2) beliebig verformbar sind und bei erzwungener Lage ihrer freien Enden, welche Aufstandspunkte auf einer Standfläche bilden, durch Zugwirkung auf den gemeinsamen Endpunkt derselben in Richtung der Standfläche versteifbar sind.

2. Vorrichtung nach Anspruch 1, **dadurch gekennzeichnet**, dass für die Lagefixierung der freien Enden der Stangen bei Entfaltung des Scheinkörpers ein auch über Ecken, Kanten und Unebenheiten gleitendes elastisches, die Stangenauslenkung begrenzendes, im einfachsten Fall aus einem sternförmig oder polygonartig ausgebildeten Schnurwerk bestehendes Verbindungselement (8) verwendet wird.

3. Vorrichtung nach einem der Ansprüche 1 und 2, **dadurch gekennzeichnet**, dass das den Tarneffekt im besonderen bewirkende Garnierungsmaterial (5) nicht nur auf dem die Aussenhülle bildenden Tarnnetz beschränkt ist, sondern auch im Inneren des Scheinkörpers in einer die Entfaltbarkeit nicht behindernden Art und Weise angeordnet ist.

4. Vorrichtung nach einem der Ansprüche 1 bis 3, **dadurch gekennzeichnet**, dass eine klappbare Verspreizungsvorrichtung (13) verwendet wird, die der Entfaltung des Scheinkörpers durch Auslenkung der Stangen dient.

5. Vorrichtung nach Anspruch 4, **dadurch gekennzeichnet**, dass sie eine oder mehrere zusätzliche Verbindungen zwischen der Verspreizungsvorrichtung und den verformbaren Stangen aufweist, die eine bei Entfaltung des Scheinkörpers zur Versteifung des Gestänges notwendige Zugwirkung auf bestimmte Stangenpunkte in Richtung zur Aufstandsfläche ausüben.

## Claims

1. Device for camouflage in the form of an unfoldable dummy object with at least three rods (2) which end at a common point and to which is attached a camouflage net (4) of any design which eventually constitutes the outer sheath of the dummy object and also determines the shape thereof, characterised in that the rods (2) are deformable as desired and in a forced position of their free ends,.which form standing points on a standing surface, can be stiffened by a pulling action on the common end point thereof in the direction of the standing surface.

2. Device according to claim 1, characterised in that, for fixing the position of the free ends of the rods on unfolding the dummy object, there is used an elastic connecting element (8) which also slides over corners, edges and unevenness and limits the rod deflection and which at its simplest consists of a string structure of star-shaped or polygonal construction.

3. Device according to either of claims 1 and 2, characterised in that the trimming material (5) which causes the camouflage effect in particular is not only limited to the camouflage net forming the outer sheath, but is also arranged inside the dummy object in a manner which does not impede the capacity for unfolding.

4. Device according to any of claims 1 to 3, characterised in that a foldable bracing device (13) is used, which serves to unfold the dummy object by deflection of the rods.

5. Device according to claim 4, characterised in that it comprises one or more additional connections between the bracing device and the deformable rods, which exert a pulling action on certain rod points in a direction towards the standing surface, which pulling action is necessary to stiffen the linkage on unfolding the dummy object.

## Revendications

1. Dispositif pour le camouflage en forme d'élément trompe-l'oeil apte à être déployé et formé d'au moins trois barres (2) aboutissant à un point commun et auxquelles est fixé suivant une configuration quelconque un filet de camouflage (4) constituant finalement l'enveloppe extérieure de l'élément trompe-l'oeil et définissant la forme de celui-ci, caractérisé en ce que les barres (2) sont déformables de façon quelconque et, en position forcée de leurs extrémités libres, qui constituent des points de contact sur une surface d'appui, sont aptes à être raidies grâce à une action de traction exercée sur le point terminal commun desdites barres en direction de la surface d'appui.

2. Dispositif selon la revendication 1, caractérisé en ce qu'on utilise, pour fixer en place les extrémités libres des barres lorsque l'élément trompe-l'oeil est déployé, un élément de liaison élastique (8) qui glisse même sur des coins, des arêtes et des aspérités, qui limite la déviation des barres et qui se compose dans le cas le plus simple d'une structure de cordon en forme d'étoile ou de polygone.

3. Dispositif selon l'une des revendications 1 et 2, caractérisé en ce que le matériau de garnissage (5) produisant en particulier l'effet de camouflage n'est pas seulement limité au filet de camouflage définissant l'enveloppe extérieure, mais est également disposé à l'intérieur de l'élément trompe-l'oeil d'une manière qui ne gêne pas le déploiement.

4. Dispositif selon l'une des revendications 1 à 3, caractérisé en ce qu'on utilise un dispositif écarteur pliant (13) qui sert au déploiement de l'élément trompe-l'oeil grâce à une déviation des barres.

5. Dispositif selon la revendication 4, caractérisé en ce qu'il comporte une ou plusieurs liaisons supplémentaires entre le dispositif écarteur et les barres déformables, lesquelles liaisons exercent une action de traction nécessaire, lors du déploiement de l'élément trompe-l'oeil, pour raidir la structure des barres sur des points définis des barres en direction des surfaces de contact.
